# EUROPÄISCHE PATENTSCHRIFT

(11) **EP 2 315 910 B1**
(45) Veröffentlichungstag und Bekanntmachung des Hinweises auf die Patenterteilung: **15.05.2013**
(21) Anmeldenummer: 09780723.4
(22) Anmeldetag: 16.07.2009
(51) Int. Cl.: E21B 43/24, E21B 43/30

(54) **ANLAGE ZUR IN-SITU-GEWINNUNG EINER KOHLENSTOFFHALTIGEN SUBSTANZ**
INSTALLATION FOR THE<I> IN SITU </I>EXTRACTION OF A SUBSTANCE CONTAINING CARBON
INSTALLATION POUR UNE EXTRACTION IN SITU D'UNE SUBSTANCE CONTENANT DU CARBONE

(30) Priorität: 29.08.2008 DE 102008044953
(43) Veröffentlichungstag der Anmeldung: 04.05.2011
(73) Patentinhaber: Siemens Aktiengesellschaft, 80333 München (DE)
(72) Erfinder: DIEHL, Dirk, 91052 Erlangen (DE)
(86) Internationale Anmeldenummer: PCT/EP2009/059168
(87) Internationale Veröffentlichungsnummer: WO 2010/023032

(56) Entgegenhaltungen:
- DE-A1- 2 636 530
- DE-A1-102007 008 292
- DE-B3-102007 040 605
- US-A- 4 116 273
- US-A- 4 144 935
- US-A1- 2006 021 752

## Beschreibung

Die Erfindung bezieht sich auf eine Anlage zur In-Situ-Gewinnung einer kohlenstoffhaltigen Substanz aus einer unterirdischen Lagerstätte unter Herabsetzung von deren Viskosität. Eine solche Vorrichtung dient insbesondere zur Förderung von Bitumen oder Schwerstöl aus einem Reservoir unter einem Deckgebirge, wie es bei Ölschiefer und/oder Ölsandvorkommen beispielsweise in Kanada gegeben ist.

Zur Förderung von Schwerstölen oder Bitumen aus den bekannten Ölsand- oder Ölschiefervorkommen muss deren Fließfähigkeit erheblich erhöht werden. Dies kann durch Temperaturerhöhung des Vorkommens (Reservoirs) erreicht werden. Wird dazu eine induktive Heizung verwendet, tritt das Problem auf, dass die elektrischen Hin- und Rückleiter zur Speisung der in das Reservoir eingebrachten Induktoren, unbeabsichtigt auch das Deckgebirge heizen. Die damit im Deckgebirge deponierte Heizleistung stellt Verluste auf Kosten der Reservoir-Heizung dar, die es zu vermeiden gilt.

Die Erhöhung der Fließfähigkeit kann zum einen durch Einbringen von Lösungs- bzw. Verdünnungsmitteln und/oder zum anderen durch Aufheizen bzw. Aufschmelzen des Schwerstöl oder Bitumens erfolgen, wozu mittels Rohrsystemen, welche durch Bohrungen eingebracht werden, eine Beheizung erfolgt.

Das am weitesten verbreitete und angewendete In-Situ-Verfahren zur Förderung von Bitumen oder Schwerstöl ist das SAGD(Steam Assisted Gravity Drainage)-Verfahren. Dabei wird Wasserdampf, dem Lösungsmittel zugesetzt sein können, unter hohem Druck durch ein innerhalb des Flözes horizontal verlaufendes Rohr eingepresst. Das aufgeheizte, geschmolzene und vom Sand oder Gestein abgelöste Bitumen oder Schwerstöl sickert zu einem zweiten etwa 5 m tiefer gelegenem Rohr, durch das die Förderung des verflüssigten Bitumens oder Schwerstöl erfolgt, wobei der Abstand von Injektor und Produktionsrohr abhängig von Reservoirgeometrie ist.

Der Wasserdampf hat dabei mehrere Aufgaben gleichzeitig zu erfüllen, nämlich die Einbringung der Heizenergie zur Verflüssigung, das Ablösen vom Sand sowie den Druckaufbau im Reservoir, um einerseits das Reservoir geomechanisch für Bitumentransport durchlässig zu machen (Permeabilität) und andererseits die Förderung des Bitumens ohne zusätzliche Pumpen zu ermöglichen.

Das SAGD-Verfahren startet, indem für typischerweise drei Monate durch beide Rohre Dampf eingebracht wird, um zunächst möglichst schnell das Bitumen im Raum zwischen den Rohren zu verflüssigen. Danach erfolgt die Dampfeinbringung nur noch durch das obere Rohr und die Förderung durch das untere Rohr kann beginnen.

In der nichtvorveröffentlichten deutschen Patentanmeldung AZ. 10 2007 008 292.6 mit älterem Zeitrang wird bereits angegeben, dass das dazu üblicherweise verwendete SAGD-Verfahren mit einer induktiven Heizvorrichtung komplettiert werden kann. Des Weiteren wird in der nichtvorveröffentlichten deutschen Patentanmeldung AZ. 10 2007 036 832.3 mit älterem Zeitrang eine Vorrichtung vorbeschrieben, bei der in Fig. 5 parallel verlaufende Induktoren- bzw. Elektroden-Anordnungen vorhanden sind, die oberirdisch an den Oszillator bzw. Umrichter angeschlossen sind.

Bei den älteren, nicht vorveröffentlichten deutschen Patentanmeldungen AZ. 10 2007 008 292.6 und AZ. 10 2007 036 832.3 wird also vorgeschlagen, den Dampfeintrag mit einer induktiven Beheizung der Lagerstätte zu überlagern. Dabei kann gegebenenfalls weiter zusätzlich auch noch eine resistive Beheizung zwischen zwei Elektroden erfolgen.

Bei den vorbeschriebenen Einrichtungen muss immer die elektrische Energie über einen elektrischen Hinleiter und einen elektrischen Rückleiter geführt werden. Dazu ist ein nicht unerheblicher Aufwand notwendig.

Solche Einrichtungen sind im US4,144,935, DE2636530 und US4,116,273 beschrieben

Bei den älteren Patentanmeldungen werden einzelne Induktorpaare aus Hin- und Rückleiter oder Gruppen von Induktorpaaren in verschiedenen geometrischen Konfigurationen bestromt, um das Reservoir induktiv zu erhitzen. Dabei wird innerhalb des Reservoirs von einem konstanten Abstand der Induktoren ausgegangen, was bei homogener elektrischer Leitfähigkeitsverteilung zu einer konstanten Heizleistung entlang der Induktoren führt. Beschrieben sind die räumlich eng beieinander geführten Hin- und Rückleiter in den Abschnitten, in denen das Deckgebirge ("Overburden") durchstoßen wird, um dort die Verluste zu minimieren.

Eine Variation der Heizleistung entlang der Induktoren kann, wie in den älteren nicht vorveröffentlichten Anmeldungen beschrieben, speziell durch abschnittsweise Injektion von Elektrolyten erfolgen, womit die Impedanz verändert wird. Dies setzt entsprechend Elektrolytinjektionsvorrichtungen voraus, die aufwendig in die Induktoren zu integrieren sind oder zusätzliche kostspielige Bohrungen erfordern.

Davon ausgehend ist es Aufgabe der Erfindung, die vorbeschriebene Einrichtung für eine induktive Beheizung zu optimieren und hinsichtlich des Energieeintrages zu vereinfachen. Daneben soll der Leistungsverbrauch selbst minimiert werden.

Die Aufgabe ist erfindungsgemäß durch die Gesamtheit der Merkmale des Patentanspruches 1 gelöst. Weiterbildungen sind in den Unteransprüchen angegeben.

Gegenstand der Erfindung ist eine induktionsbeheizte Anlage, bei der die Hin- und Rückleiter für die Induktorleitungen im Wesentlichen vertikal geführt sind und einen geringen lateralen Abstand von höchstens 10 m haben. Vorzugsweise ist der Abstand aber geringer als 5 m. Dafür können im Deckgefüge parallele Bohrungen in diesem Abstand vorhanden sein, so dass hierzu Rückleiter einzeln geführt werden. Vorteilhafterweise ist es möglich, von einem einzigen Bohrloch auszugehen, in dem Hin- und Rückleiter gemeinsam geführt werden. Dies hat den Vorteil, dass im vertikal geführten Bereich praktisch keine elektrische Leistung verbraucht wird, da sich bei den nahe zusammengeführten Leitern die elektromagnetischen Wirkungen kompensieren.

Bei der Erfindung können also Hin- und Rückleiter der Induktionsleiter separate, lateral nebeneinander geführte Leitungen sein. Sie können auch miteinander verseilte Leitungen und insbesondere auch Koaxialleitungen bilden. Insbesondere derartige Koaxialleitungen können in einem eng daran angepassten Bohrloch geführt werden.

Insbesondere bei letzterer Ausbildung ist am Ende der zusammengeführten Leitungen eine Verzweigung (sog. Y-Junction) vorhanden. Die davon abgehenden, horizontal geführten Induktorleitungen können in gleiche, aber auch in entgegengesetzte Richtungen verlaufen.

In erfinderischer Weiterbildung können die in der Lagerstätte horizontal verlaufenden Induktorleitungen bereichsweise unterschiedliche Abstände haben. Insbesondere können dadurch Verluste vermieden werden, indem in Bereichen, in denen keine induktive Heizung notwendig und/oder erwünscht ist, die Leitungen wiederum eng parallel geführt werden, so dass keine unnötige Heizleistung verbraucht wird.

Bei der Erfindung ergeben sich unterschiedlichste Merkmalskombinationen bzw. Möglichkeiten einer erfinderischen Weiterbildung. Die wesentlichen Weiterbildungen sind nachfolgend im Einzelnen aufgeführt:
1. Die in einem Leitungspaar zusammengefassten senkrecht verlaufenden Hin- und Rückleiter lassen sich - wie bereits erwähnt - vorteilhafterweise in eine einzige Bohrung, die bis ins Reservoir hinabreicht, einbringen, um erst im Reservoir zu verzweigen ('Y-Junction'). Dabei kann das Hin-/Rückleiterpaar verseilt oder koaxial ausgeführt sein und einzeln oder zusammen - in einer zusammenhängenden Isolation - isoliert sein. Die Verwendung eines einzigen Bohrlochs, das ins Reservoir hinabreicht, ist auch für mehrer Hin-/Rückleiterpaare möglich.

Daneben ist mit der Erfindung eine spezialisierte, auf den jeweiligen Abschnitt optimierte Ausführung der Leiteranordnung möglich. Dabei kann ein erster Abschnitt - vom Oszillator bis zur Verzweigung - beispielsweise durch HF-Litzenleiter besonders verlustarm ausgeführt werden, bei evtl. verringerter Anforderung an die Temperaturbeständigkeit. Ein zweiter Abschnitt wird durch den als Induktor wirksamen einzeln isolierten Leiter gebildet. Dabei sind erhöhte mechanische Anforderungen zur Installation und erhöhte thermische Anforderung zum Betrieb zu berücksichtigen, während geringe ohmsche Leiterverluste nachrangig sind. Ein dritter Abschnitt wird durch die Elektrode gebildet, einem nichtisolierten Leiterende, das aufgrund seiner Länge und z. B. mittels umgebenden Salzwassers einen geringen Übergangswiderstand zum Reservoir aufweist. Derartige Maßnahmen (,Saline injected regions at non-isolated tips') sind bekannt und stellen damit eine niederohmige Erdung dar.

Um die Aufsummierung des induktiven Spannungsabfalls entlang der gesamten Leiterlänge zu verhindern, wird auch hier vorteilhafterweise ein kompensierter Leiter mit einem resonanten Leitersystem und einem Serienresonanzkreis - wie in den oben angegeben älteren Patentanmeldungen beschrieben ist -verwendet.

Die Verwendung kompensierter Leiter ist im Abschnitt der im Reservoir geführten Induktorenleitungen aufgrund seiner Länge und des meist großen Abstands (> 5 m) zwischen den Induktoren zwingend notwendig. In den Abschnitten I und III kann u. U. auf kompensierte Leiter verzichtet werden, wenn die Abschnitte kurz (< 20 m) sind bzw. der Abstand zwischen Hin- und Rückleiter sehr gering (< 0,5 m) ist. Sehr geringer Abstand, und damit verbunden geringe Induktivitätsbelag des Leitungsabschnitt liegt insbesondere bei verseilten oder koaxialen Hin- und Rückleitern vor.
2. Bei der Erfindung werden Leistungsgeneratoren benötigt. Eine günstige Ausführungsform von Leistungsgeneratoren in dem betrachteten Frequenzbereich sind Stromrichter - wie in oben erwähnten deutschen Patentanmeldung AZ 10 2007 008 292.6 im Einzelnen beschrieben ist. Stromrichter liefern neben der Leistung bei der Grundfrequenz (Schaltfrequenz) erhebliche Anteile höhere Harmonischer, d.h. Leistung bei ganzzahligen Vielfachen der Grundfrequenz. Im Rahmen vorliegender Erfindung wird in einer spezifischen Weiterbildung vorgeschlagen, mehre benachbarte Hin-/Rückleiterpaare, die überwiegend bei der Grundfrequenz resonant sind, und einige, die bei Harmonischen resonant sind, parallel an einem oder einer Gruppe von Umrichtern zu betreiben, so dass die Leistung der Umrichter auch bei den höheren Harmonischen genutzt wird. Wegen der unmittelbaren Nähe der Einspeisepunkte sind dazu besonders die multi-lateralen Bohrungen geeignet.
3. Wesentlich sind bei der Erfindung die Zuordnung und Ausbildung der Induktorleitungen. Der einzelne kompensierte Induktor besteht aus abschnittsweise sich wiederholenden, kapazitiv verkoppelten Leitergruppen, deren Induktivitäts- und Kapazitätsbeläge sowie Länge die Resonanzfrequenz festlegt. Im vorliegenden Zusammenhang werden solche Leiterquerschnittskonfigurationen vorgeschlagen, deren Stromdichteverteilungen auf beiden Leitern rotationssymmetrisch oder annähernd rotationssymmetrisch zur Induktorachse sind. Dies ist bereits Gegenstand der älteren nicht vorveröffentlichten Patentanmeldung der Anmelderin AZ 10 2008 012895.4.
4. Alternativ können die beiden endseitig geerdeten Induktoren in unterschiedliche, beispielsweise entgegen gesetzte Richtungen auseinanderstreben. Weiterhin wird vorgeschlagen, die Induktoranordnung periodisch in x-Richtung und/oder periodisch in y-Richtung fortzusetzen. In spezifischer Weiterbildung der Erfindung wird vorgeschlagen, die Stromamplituden und Phasenlage benachbarter Generatoren einstellbar zu machen, wozu ein Array aus Induktorleitungen und Generatoren geeignet ist.
5. Das Array von Induktoren entsprechend Pkt. 4 ist geeignet, das Reservoir großräumig zu beheizen. Erfindungsgemäß wird vorgeschlagen, mehrere Injektions- und Produktionsröhren senkrecht zur Orientierung (und unterhalb) der Induktoren anzuordnen. Demzufolge brauchen die Induktoren nicht wie bisher meist beschrieben parallel zu den Produktions- und Injektionsrohren verlaufen, sondern unter einem Winkel, im speziellen senkrecht zum Produktionsrohr orientiert - d.h. in Querrichtung. Dies erlaubt eine Variation de Heizleistung entlang der Produktionsrohre und insbesondere einen frühzeitigen Förderbeginn, da an den Kreuzungspunkten von Induktoren und Produktionsrohren der Abstand zwischen diesen sehr gering ist. Dabei ist die senkrechte Orientierung nur der Spezialfall. Dieselben Vorteile ergeben sich bereits auch unter kleineren Winkel zwischen Induktoren und Produktionsrohren.
6. Wenn eine Kühlung der Induktoren mittels z. B. Salzwasser nicht erforderlich ist, kann Salzwasser alternativ mittels senkrechter Bohrungen an die zu erdenden Induktorenden, d.h. Elektrodenabschnitte, eingebracht werden. Weiterhin können Kühlmedium und Elektrolyt (Salzwasser) unterschiedliche Flüssigkeiten sein. Das Kühlmedium kann im Induktor zirkulieren (z. B. koaxial verlaufende Hin- und Rückleitungen für das Kühlmedium) und in einem geschlossenen Kühlkreis mit Wärmetauscher umgewälzt werden. Hierzu wird nochmals auf die ältere Anmeldung AZ 10 2007 008 292.6 verwiesen.
7. Die Salzwasserinjektion zur besseren Erdung einer Zeile eines Induktor-Arrays entsprechend Pkt.6 kann alternativ mittels eines stellenweise geschlitzten Rohres, das durch eine Horizontalbohrung eingebracht wird und senkrecht zu den Induktoren orientiert ist, für mehrere Induktoren gemeinsam erfolgen.

Alternativ können im Rahmen der Erfindung die ElektrodenAbschnitte auch in wasserführende Schichten außerhalb des Reservoirs (oberhalb oder unterhalb) geführt werden, um eine elektrisch gut leitenden Verbindung zum umliegenden Erdreich zu realisieren, was mit geringerem apparativen Aufwand möglich ist. Vielfach sind wasserführende Schichten in Over - und/oder Underburden enthalten.

In erfinderischer Weiterbildung wird weiterhin vorgeschlagen, den Abstand von Hin- und Rückleiter eines kapazitiv kompensierten Induktors innerhalb des Reservoirs abschnittsweise zu variieren. Die Abstandsänderung verursacht abschnittsweise unterschiedliche Induktivitätsbeläge der Doppelleitung. Es wird vorgeschlagen, die Variation des Induktivitätsbelages durch angepasste Resonanzlängen und/oder durch angepasste Kapazitätsbeläge, beispielweise durch unterschiedliche Dielektrikumsdicken, bei konstanten Resonanzlängen auszugleichen. Es ist auch möglich, die Variation des Induktivitätsbelages durch eine Kombination aus Kapazitätsbelagsänderung und Anpassung der Resonanzlängen auszugleichen.

Die Verlegung von abstandoptimierten Induktoren im Reservoir kann nunmehr angepasst an die geologischen Gegebenheiten im Reservoir bereits zu Beginn der Förderung erfolgen. Sie kann gegebenenfalls als Nachrüstung für bestehende bereits fördernde Produktions- und Dampfinjektionsrohrpaare erfolgen.

Die Verlegung eines abstandsoptimierten Induktors kann auch zusätzlich zu bereits vorhandenen Induktoren erfolgen. Dabei kann eine elektrische Verschaltung mit Hin- oder Rückleitern früher verlegter Induktoren erfolgen, wobei der Betrieb bei der Serienresonanz durch Frequenzanpassung am Generator/Umrichter erfolgen kann. Die Abstandsvariation kann in vertikaler und/oder horizontaler Richtung erfolgen, womit eine Anpassung der Heizleistungsverteilung an die Reservoirgeometrie möglich ist.

Mit letzterer erfinderischer Weiterbildung ergibt sich vorteilhafterweise eine Homogenisierung der Heizleistung entlang der Induktoren für abschnittsweise unterschiedliche elektrische Leitfähigkeiten durch Abstandsanpassung. Dabei kann eine Induktorverlegung derart erfolgen, dass groß ausgebildeten Dampfkammern horizontal und/oder vertikal ausgewichen wird.

Durch die angegebene erfinderische Weiterbildung ist eine Vermeidung der Durchdringung der vielfach am Anfang des Injektionsrohres ausgebildeten Dampfkammer durch nach vorne verlagertem bzw. und/oder unter einem stumpferen Winkel als 90° nach unten verlaufenden Induktors möglich. Gegebenenfalls kann dabei die Installation des Oszillators im Endbereich des Injektions- und Produktionsrohrpaares erfolgen.

Die neue Anlage hat gegenüber den vom Stand der Technik vorbekannten und auch gegenüber den in den ältern, nicht vorveröffentlichten Patentanmeldungen vorbeschriebenen Anlagen bzw. Vorrichtungen erhebliche Vorteile. Diese sind im Einzelnen:
Zu 1: Die Magnetfelder der in geringem Abstand geführten entgegensetzt bestromten Hin- und Rückleiter kompensieren sich nahezu vollständig, so dass bereits in unmittelbarer Umgebung im Deckgebirge (,Overburden') nur noch kleine Wirbelströme induziert werden und damit die Verlustleistung drastisch reduziert wird. Dabei ist die koaxiale Ausführung von Hin- und Rückleiter aus Verlustleistungssicht ideal, erfordert jedoch erhöhten Aufwand an der Verzweigung. Bei der koaxialen Anordnung ist die Umgebung vollständig feldfrei. Dies erlaubt insbesondere auch die Verwendung von elektrisch leitfähigen und magnetischen Werkstoffen (Stahl) für eine Umhüllung des Hin-/Rückleiterpaares bzw. einer Auskleidung der Bohrung mit Stahlrohren im Abschnitt des Leiterpaares. Weiterhin wird eine Bohrung eingespart. Weiterhin wird die Abstrahlung elektromagnetische Wellen erheblich reduziert und die Schirmung des Oszillators am Einspeisepunkt kompakter bzw. erleichtert, was den Expositionsbereich, in dem sich kein Betriebspersonal aufhalten darf, verkleinert.
Zu 2: Es ergibt sich eine beachtliche Einsparung an Bohrungen unter Beibehaltung des unter Pkt. 1 angegebenen Vorteils. Die dazu benötigte Bohrtechnik ist zwischenzeitlich entwickelt und als ,multi-lateral drilling' bekannt. Weiterhin kann ein Oszillator aufgrund der räumlichen Nähe wechselweise an verschiedenen Induktoren betrieben werden, bzw. mehrere Oszillatoren zeitweise, z. B. in während der Vorheizphase, auf einen Induktor zusammengeschaltet werden. Wiederum verringert sich der Schirmungsaufwand, wenn mehrer Oszillatoren in einer Schirmkabine betreiben werden können.
Zu 3: Die Erdung der Leiterenden führt zum elektrischen Schließen der Leiterschleife, ohne dass eine direkte elektrische Verbindung der Leiterenden notwendig wird. Damit erfordert die Leiterkonfiguration keine besonderen Bohrtechniken, sondern kommt mit den vorhandenen Standardbohrtechniken aus. Der isolierte Induktor-Abschnitt hält den Strom im Leiter und verhindert den vorzeitigen Kurzschluss über das Reservoir, was eine gleichmäßige Verlustverteilung entlang des Induktors ermöglicht. Man kann die Verlustverteilung, die mittels 3d-EM Simulation ermittelbar ist, in der Ebene auf Tiefe des Induktors darstellen. In einem konkreten Beispiel (10 kHz, 707 A rms) verteilen sich die ins Erdreich eingebrachten Verluste wie folgt: 0,3 % beim Hin-/Rückleiterpaar (Abschnitt A), 96,5 % beim Induktor (Abschnitt B) und 3,2 % um die Leiterenden (Abschnitt C).
Zu 4: Damit werden Wellenlängeneffekte vermieden, die sonst zu Stromvariationen entlang der Leiter und damit zu entsprechender Variation der Verlustleistungsdichte führen würden.
Zu 5: Die Leistung in den höheren Harmonischen der Umrichtergeneratoren kann zur Reservoirheizung genutzt werden, die anderenfalls als Verluste im Umrichter anfallen würden und diesen sogar zerstören könnten.
Zu 6: Die rotationssymmetrische Stromverteilung liefert, für den Fall, dass in einem gewissen Radius um die Induktorachse kein Stromdichte vorliegt, ein feldfreies Induktorinneres, das zur Hindurchleitung des Salzwassers oder zur mechanischen Verstärkung des Induktors durch z. B. ein Stahlseil genutzt werden kann, ohne dass dabei im Salzwasser bzw. Stahlseil Wirbelstromverluste auftreten, d.h. ohne dass eine weitere Erwärmung des Induktors auftritt.
Zu 7: Bei auseinander strebenden Induktoren wie auch bei Fortsetzung in x-Richtung und parallel verlaufenden Injektions- und Produktionsröhren braucht die Induktorlänge nur einen Bruchteil der Länge der Röhren zu haben, was bei Herstellung, Installation (max. Einbringlänge ist von Steifigkeit des Induktors abhängig und evtl. geringer als von Röhren) und Betrieb (Herabsetzung der Spannungsanforderungen an die Generatoren und Herabsetzung der Druckanforderungen zur Salzwasserinjektion) vorteilhaft ist. Die Einstellbarkeit der PhaSenlage der Generatoren relativ zueinander erlaubt die Beeinflussung der Rückströme durch das Reservoir und damit der Verlustleistungsdichteverteilung im Reservoir.
Zu 8: Die von den Induktoren induzierten elektrischen Felder verlaufen parallel zu diesen und damit bei der vorgeschlagenen Orientierung senkrecht zu den Injektions- und Produktionsröhren. Damit kann eine weitgehende induktive Entkopplung von Induktoren und Röhren erreicht werden, womit Spannungen auf den Röhren, Wirbelstromheizung in der unmittelbaren Umgebung der Röhren sowie die Beeinflussung bzw. Störung von elektrischer Ausstattung (wie Sensoren) in/an den Röhren verhindert oder zumindest stark vermindert werden.
Zu 9: Die Herstellung und die Betriebssicherheit der Induktoren werden vereinfacht, wenn keine Vorrichtung zur Salzwasserleitung vorgesehen werden muss. Andererseits verringert sich die Zahl der zusätzlichen (senkrechten) Bohrungen, die zur Injektion des Salzwassers benötigt wird, wenn die Elektrodenabschnitte dicht zusammengeführt werden.
Zu 10: Die vorzugsweise erfolgende Zusammenfassung von elektrischem Hin- und Rückleiter und Einbringen in eine Bohrung spart in der Praxis erhebliche Bohrkosten.

Es kann eine abschnittsweise angepasste Heizleistungsstärke erzeugen werden. In den vorwiegend vertikalen Abschnitten sind Hin- und Rückleiter eng beieinander geführt. Damit können sehr geringe induktive Heizleistungen in der umgebenden Deckschicht (,Overburden') von beispielsweise nur 2,5 W/m (Fig. 5: Tabelle Zeile 1, Distance 0,25 m) erhalten werden, was wünschenswert ist, da Heizung des Deckschicht nicht beabsichtigt ist. In den Abschnitten 2 bis 7 werden die Hin- und Rückleiter mit verschiedenen Abständen geführt, womit die Heizleistungsstärke an den jeweiligen Abschnitt angepasst werden kann. Je größer der Abstand desto höher der Heizleistung pro Länge. In Tabelle (Fig. 5) sind Heizleistungen für ein typisches Reservoir für unterschiedliche Abstände von Hin- und Rückleiter gelistet, die sich bei Bestromung mit 825 A (peak) @ 20 kHz ergeben. Die heutige Bohrtechnik erlaubt die Abstände bis auf 5m zu reduzieren, womit sich eine Variation der Heizleistung in dem betrachteten Reservoir um den Faktor 80 erzielen lässt (111 W/m mit 5 m Abstand, 8874 W/m mit 100 m Abstand) bei gleicher Bestromung der Abschnitte, was aufgrund der Reihenschaltung zwingend ist. Damit ist eine auf geologischen und fördertechnischen Gegebenheiten des Reservoirs abschnittsweise angepasste Heizleistungseinbringung möglich.

In der Tabelle weiter unten sind die Induktivitätsbeläge einer Doppelleitung aus Hin- und Rückleiter des Induktors angegeben. Diese variieren in Abhängigkeit vom Abstand. Dabei ist der Einfluss unterschiedlicher Reservoir-Leitfähigkeiten sehr gering. Der Induktor als ganzes stellt eine Serienschaltung von Serienresonanzkreisen dar. Ein Serienkreis wird durch den Leitungsabschnitt mit der Resonanzlänge gebildet. Idealerweise sind alle Serienkreise bei derselben Frequenz resonant. Damit werden die geringsten Spannungen entlang des Induktors erhalten. Abschnittsweise variierte Abstände führen bei Induktoren konstanter Resonanzlänge zu abschnittsweise unvollständiger Kompensation, was mit erhöhte Anforderungen an die Spannungsfestigkeit des Dielektrikum zwischen Filamentgruppen führt, was schlimmstenfalls zu Durchschlägen und Zerstörung des Induktors führen kann. Abhilfe ist zu schaffen, indem die Resonanzlänge und damit die Kapazität dieses Abschnittes an den dort vorliegenden Induktivitätsbelag angepasst werden.

Bei der Erfindung kann der Kapazitätsbelag vorteilhafterweise leicht an den jeweiligen Induktivitätsbelag angepasst werden, womit ohne Änderung der Resonanzlänge wiederum abschnittsweise dieselbe Resonanzfrequenz eingestellt werden kann. Auch mit einer Kombination von letzterer Maßnahme kann das Ziel minimaler Spannungsanforderung abschnittsweise erreicht werden.

Wenn die geologischen Gegebenheiten im Reservoir gut bekannt sind, kann darauf abgestimmt die Induktorverlegung mit abschnittsweise an den Heizleistungsbedarf angepassten Abständen erfolgen. Dies kann praktisch zeitgleich mit der Einbringung der Dampfinjektions- und Produktions-Rohre für SAGD erfolgen, so dass die induktive Heizung bereits für die Vorheizphase zur Verfügung steht.

Vorteilhaft kann auch folgende Vorgehensweise sein: Der SAGD-Prozess wird zunächst einige Monate bis Jahre ohne EM-Unterstützung gefahren. Die Dampfkammern sind bereits ausgebildet. Variationen der Dampfkammerausdehnung entlang der Dampfinjektions- und Produktions-Rohre sind im Allgemeinen unerwünscht, da sie zu einem vorzeigen Dampfdurchbruch in einzelnen Abschnitten führen können ("Steam breakthrough region"). Ist ein solcher Dampfdurchbruch erfolgt, kann und Umständen das in den übrigen Abschnitten des Reservoirs noch befindliche Bitumen nicht mehr wirtschaftlich (Steam to Oil Ratio (SOR) < 3) gefördert werden, womit große finanzielle Verluste verbunden sein können. Solche Verluste können vermieden werden, wenn lange bevor ein Dampfdurchbruch erfolgt, die induktive Heizung zur Regulation der Dampfkammerausdehnung genutzt wird. Dazu kann angepasst auf die abschnittsweise erforderliche induktive Zusatzheizleistung die abstandsoptimierte Induktorverlegung erfolgen. Mit dieser Nachrüstlösung kann die Ausbeute bestehender SAGD-Felder erfolgen.

Bei den konkreten Ausführungsbeispielen mit den zugehörigen Figuren weiter unten sind die Induktoren innerhalb des Reservoirs in derselben Tiefe dargestellt und die Abstandsänderung wird ausschließlich in horizontaler Richtung bewerkstelligt. Eine Verlegung von Hin- und Rückleiter eines Induktors kann auch in unterschiedlichen Tiefen erfolgen, wenn die damit erzielte Heizleistungsverteilung und/oder die Verlegung der Induktorleitungen damit günstiger werden, beispielsweise aufgrund geringerer Bohrkosten, die sich wegen weicheren Gesteinsformationen oder anderer geologischer Randbedingungen ergeben können.

Liegen abschnittsweise unterschiedliche elektrische Leitfähigkeiten im Reservoir vor, so kann die Heizleistungsdichte homogenisiert werden, indem der Induktorabstand angepasst wird. In Tabelle ist dazu ein Beispiel angegeben. Sollen 4 kW/m in einem Reservoir-Abschnitt mit spezifischem Widerstand von 555 Ohm*m eingebracht werden, hat bei dieser Beispielgeometrie der Induktorabstand 50 m zu betragen. Beträgt die elektrische Leitfähigkeit in einem anderen Abschnitt des Reservoirs nur die Hälfte, so ist der Induktorabstand auf 67 m zu erhöhen, um wiederum 4 kW/m Heizleistung einzubringen.

In bestimmten Sektionen können Hin- und Rückleiter vorteilhafterweise eng beieinander geführt werden, wenn dort nur geringer Heizleistungsdichten erforderlich sind. Damit verlaufen Hin- und Rückleiter eventuell durch die Dampfkammer und sind den dort herrschenden hohen Temperaturen (beispielsweise 200°C) ausgesetzt, was zu vorzeitigen Alterung des Induktors und damit zur Verringerung der Lebensdauer führen kann. Dies kann vermieden werden, wenn wie in Sektion VI dargestellt, der Bereich der Dampfkammer horizontal und/oder vertikal umgangen wird.

Vielfach wächst beim SAGD-Verfahren am Begin des horizontalen Abschnitts die Dampfkammer schneller als in den weiter vorne liegenden Abschnitten, da die Dampftemperatur nahe des Einleitungspunkts, am heißesten ist und der Dampfdruck am höchsten ist. Das führt vielfach zur Ausbildung einer großen Dampfkammer. Daher kann es sinnvoll sein dort auf eine zusätzliche induktive Heizung zu verzichten, auch um vorzeitige Dampfdurchbrüche zu vermeiden. Dazu kann der Oszillator nach vorne verlagert werden, so dass der Induktor die Dampfkammer am Beginn nicht zu durchlaufen braucht.

Gleiches kann erreicht werden, wenn der Induktor unter einem stumpferen Winkel nach unten geführt wird, wenn der Oszillator weiterhin nahe der Injektions- und Produktionsrohre installiert werden soll. Vorteilhaft ist, dass Induktorlänge und damit verbundene Bohrkosten eingespart werden können. Weiterhin wird die vorzeitige Alterung des Induktors im Bereich der ersten Dampfkammer vermieden.

Bei der Erfindung sind Induktoranordnungen möglich, bei der die Schleife unterirdisch geschlossen ist, was mit weiterentwickelten Bohrtechniken erfolgen kann. Der Oszillator kann dabei wie dargestellt im Endbereich des Rohrpaares installiert werden oder wie in den vorigen Figuren in der Nähe des Anfang der Rohrpaare (sog. Well-Heads). Die unterirdisch geschlossen Leiterschleife mit Aussparung der Dampfkammer spart Induktorlänge und damit Kosten.

Weitere Einzelheiten und Vorteile der Erfindung ergeben sich aus der nachfolgenden Figurenbeschreibung von Ausführungsbeispielen anhand der Zeichnung in Verbindung mit den Patentansprüchen.

Es zeigen jeweils in schematischer und teilweise perspektivischer Darstellung
- Figur 1: eine Ölsand-Lagerstätte aus mehreren Elementarbereichen mit mehreren Leiteranordnungen zur induktiven Reservoir-Heizung und einem Förderrohr,
- Figur 2: eine Leiteranordnung zur induktiven Reservoir-Heizung mit geerdeten Induktoren,
- Figur 3: eine Anordnung entsprechend Figur 2 mit abschnittsweise verschiedenen Abständen der Induktorleitungen,
- Figur 4: die Aufsicht einer Induktoranordnung gemäß Figur 3 mit acht Sektionen unterschiedlicher Leiterabstände,
- Figur 5: den schematischen Aufbau eines kompensierten Induktors mit verteilten Kapazitäten,
- Figur 6: den Querschnitt eines Multifilamentleiters mit zwei Filamentgruppen,
- Figur 7: eine Aufsicht auf eine Anordnung mit einer groß ausgebildeten Dampfkammer am Anfangsabschnitt des Injektionsrohres und einer davon verlagerten Oszillatorposition,
- Figur 8: eine von Figur 7 abgewandelte Aufsicht mit Oszillatorposition im Endbereich des Rohrpaares und unterirdisch geschlossener Leiterschleife,
- Figur 9: eine Anordnung zur induktiven Reservoir-Heizung mit in entgegen gesetzten Richtungen verlaufenden und geerdeten Induktoren und
- Figur 10: einen Ausschnitt aus einem zweidimensionalen Induktor-Oszillator-Array mit abschnittsweise zusammengeführten Elektrodenabschnitten zwecks Erdung.

Bei den einzelnen Figuren haben gleiche Elemente gleiche bzw. sich entsprechende Bezugszeichen. Die Figuren werden teilweise gemeinsam beschrieben.

In den dreidimensionalen Darstellungen eines Flözes mit Ölreservoir entsprechend den Figuren 1 bis 3 sowie 6, 9 und 10 bedeutet 100 jeweils eine Elementareinheit des Reservoirs, das jeweils für die Einzelbeschreibungen der weiteren Figuren betrachtet wird. Eine solche Elementareinheit ist in beide horizontale Richtungen des Flözes beliebig wiederholbar.

Letzteres geht beispielsweise aus der Figur 1 hervor: Ein unter Tage liegendes Ölsand-Vorkommen (Flöz) bildet das Reservoir, wobei sich hintereinander bzw. nebeneinander sich Elementareinheiten 100 einer Länge l, Höhe h und Dicke w ergeben. Über dem Reservoir 100 befindet sich eine Deckgebirgsschicht 105 ("Overburden") mit Dicke s. Entsprechende Schichten ("Underburden") befinden sich unter dem Reservoir 100, sind aber in Figur 1 nicht im Einzelnen gekennzeichnet.

Beim bekannten SAGD-Verfahren sind auf dem Grund des Reservoirs 100 im Wesentlichen übereinander ein Injektionsrohr zum Einbringen von Dampf, durch den die Viskosität des Bitumens oder Schwerstöls erniedrigt wird, und ein Förder- bzw. Produktionsrohr vorhanden. Das Produktionsrohr ist in Figur 1 mit 102 bezeichnet, während ein Injektionsrohr hier nicht dargestellt und gegebenenfalls auch überflüssig ist. Bereits vorgeschlagen wurde, zur elektrischen Beheizung des Reservoirs 100 Leitungen und/oder Elektroden vorzusehen. Speziell zur induktiven Beheizung sind in Figur 1 die Leitungen als Induktorleitungen 10, 20 ausgeführt. Die Induktorleitungen 10, 20 sind im Reservoir 100 im vorgegebenen Abstand a₁ im Wesentlichen parallel und horizontal geführt.

Wesentlich ist in Figur 1 dass Produktionsrohr 102 und Induktorleitungen 10, 20 nicht in gleiche Richtung verlaufen, sondern insbesondere einen rechten Winkel bilden. Es können auch andere Winkel, d.h. Orientierungen von Induktorleitungen und Produktionsrohren, vorliegen. Damit lässt den geologischen Randbedingungen Rechnung tragen.

Den sich wiederholenden Einheiten 100 ist jeweils ein Oszillatoreinheit 60, 60', ... als HF-Leistungsgenerator über Tage zugeordnet, von denen die elektrische Leistung erzeugt wird und über Hin- und Rückleiter in die Induktoren eingespeist wird. Dazu müssen Hin- und Rückleiter durch das Deckgebirge senkrecht in das Reservoir geführt werden. Sofern der Abstand a₂ von Hin- und Rückleiter im vertikalen Bereich möglichst gering ist und a1 > a2 gilt, erfolgt keine Beheizung und es wird Energie eingespart.

In Figur 1 sind dafür zwei Bohrungen 12, 12' vorhanden, die einen Abstand von weniger als 10 m haben. Dies ist gering im Vergleich zu den Dimensionen des Reservoirs und insbesondere der Länge der Induktorleitungen 10, 20. In der einen Bohrung wird der Hinleiter und in der anderen Bohrung der Rückleiter geführt, wobei im Reservoir beim Übergang zu den Induktorleitungen eine Aufweitung auf einen mehrfachen Abstand vorgenommen wird.

Statt in separaten parallelen Bohrungen können Hin- und Rückleiter auch in einer einzigen Bohrung geführt werden, womit sich die Möglichkeit eines noch geringeren Abstandes ergibt. In einem einzigen Bohrloch können die Hin- und Rückleiter miteinander verseilt werden oder auch ein Koaxialkabel bilden, das im Reservoir verzweigt wird.

In den Figuren 1, 2 sowie 6 bis 8 ist jeweils ein Koordinatensystem mit den Koordinaten x, y und z eingezeichnet, das die bergmännische Orientierung erleichtert. Das Koordinatensystem kann auch eine andere Orientierung haben.

Speziell anhand Figur 2 ist verdeutlicht, dass unterhalb des Erdbodens zunächst ein Bereich 105 mit Deckgebirge, anschließend eine Lagerstätte mit einem Reservoir 100 an Bitumen und/oder Schwerstöl und darunter ein für Öl undurchlässiger Bereich 106, das so genannte Grundgebirge, folgen. Solche Boden- bzw. Gesteinsformationen sind für Ölschiefer- bzw. Ölsandlagerstätten typisch.

Gemäß Figur 2 wird von einem Oszillator 60 als Hochfrequenzgenerator, der über Tage steht, elektrische Energie in die Lagerstätte 100 hineingebracht. Dafür ist in diesem Fall eine einzige Vertikalbohrung 12 vorhanden, die bis in den Bereich des Reservoirs 100 verläuft und dort in zwei horizontale Bohrungen übergeht, die nicht im Einzelnen gekennzeichnet sind. Von außerhalb des Deckgebirges sind weiterhin Mittel zum Einbringen von in Wasser gelöstem Salz (so genannte Saline) vorgesehen, welche geeignete Leitfähigkeitseigenschaften haben.

In die Vertikalbohrung 12 ist ein Leiterpaar mit einem gemeinsamen elektrischen Hin- und Rückleiter 5 eingebracht, wobei die endseitigen Enden von Hin- und Rückleiter mit dem Oszillator 60 als Energiewandler verbunden sind. Die anderen Enden verlaufen bis zum Reservoir 100.

Beim Erreichen des Reservoirs 100 verzweigt sich das Hin-/Rückleiterpaar 5. Dafür ist eine so genannte Y-Verzweigung 25 vorhanden. Von der Y-Verzweigung 25 ausgehend verlaufen im Reservoir 100 die Induktorleitungen 10 und 20 horizontal und parallel im Reservoir 100 und bis in den Bereich der salzinjizierten Region, in welchem die Leitungen 10 und 20 nicht isoliert sind und als elektrische Induktoren wirken. Insbesondere im Bereich der Induktorleitungen 10, 20 soll sich also die Induktionsheizung ausbilden.

Mit einer solchen Einrichtung wird die Verlustleistung erheblich reduziert, da sich die Magnetfelder der in geringem Abstand geführten entgegengesetzt bestromten Hin- und Rückleiter sich im Bereich A nahezu vollständig kompensieren. Das zusammengefasste Hin- und Rückleiterpaar kann beispielsweise als Koaxialleitung 5 ausgebildet sein. Insbesondere bei der koaxialen Anordnung ist die Umgebung eines solchen Leiterpaares vollständig feldfrei. Dies erlaubt dann die Verwendung von elektrisch leitfähigen und magnetischen Werkstoffen für eine Umhüllung des Hin-/Rückleiterpaares bzw. einer Einfassung der vertikalen Bohrung 12 mit Stahlrohren.

Die Ausbildung der Y-Verzweigung 25 erfolgt in elektrotechnisch bekannter Art und Weise, auf die im vorliegenden Zusammenhang nicht näher eingegangen wird.

Da die Abstrahlung elektromagnetischer Wellen im Bereich des senkrechten Bohrloches 12 erheblich reduziert ist, kann die Schirmung des Oszillators 60 am Einspeisepunkt kompakter ausgebildet sein. Dies erweist sich als vorteilhaft für den so genannten Expositionsbereich, in dem sich kein Betriebspersonal aufhalten darf.

In den Figuren ist das eigentliche Produktionsrohr mit 102 angedeutet. Dies ist in üblicher Weise gemäß dem Stand der Technik so ausgebildet, dass sich darin das verflüssigte Bitumen sammelt, wonach es in bekannter Weise abgesaugt wird.

Am Ende der beiden Leiter 10 und 20 ergibt sich gemäß Figur 1 jeweils ein in etwa zylindrischer salzbeeinflusster Bereich 11/12, der für die elektrische Leitfähigkeit und damit die induktive Heizwirkung von besonderer Bedeutung ist. Es wird damit die Wirkung einer niederohmigen Erdung der Induktoren erreicht, ohne dass diese über eine separate Leiterschleife unter- oder über Tage miteinander verbunden sein müssen.

Insgesamt bilden sich in Figur 2 also drei Bereiche aus: Die Leitungen 10/20 vom Oszillator 60 bis zur Verzweigung 25 bilden einen ersten Abschnitt A, im Reservoir 100 einen zweiten Abschnitt B und im Endbereich einen dritten Abschnitt C. In den einzelnen Abschnitten A, B und C können vorteilhafterweise unterschiedliche Leiteranordnungen gewählt werden. Beispielsweise sind im ersten Abschnitt A Litzenleiter verwendet. Im zweiten Abschnitt B werden dagegen für die Induktorleitungen wirksame isolierte Leiter ("isolated single conductor") verwendet, während im dritten Abschnitt C nicht isolierte Leiterenden vorhanden sind, die Elektroden bilden.

In Figur 3 ist gezeigt, dass bei einer Anordnung entsprechend Figur 1 in diesem Fall geführten Induktionsleitungen 10 und 20 nicht parallel verlaufen brauchen. Vielmehr haben sie abschnittsweise unterschiedliche Abstände aᵢ, was den Gegebenheiten der Lagerstätte angepasst werden kann. Sie können je nach den geologischen Bedingungen untereinander Abschnitte für eine induktive Wechselwirkung haben und dort sehr eng geführt sein, so dass sich deren Felder kompensieren. Insbesondere für den Fall, dass in der Lagerstätte 100 eine Gasblase 30 durch den Dampfeintrag mittels SAGD-Verfahren vorhanden ist, die einen so genannte "tauben" Bereich darstellt und/oder die bereits ausgebeutet ist, kann dort die parallele Anordnung der Leitungen 1/20 um diesen Dampfblasen-Bereich eng herumgeführt werden und sich hinter der Dampfblase 30 wieder erweitern, um die induktive Heizwirkung zu generieren. Am Ende ergibt sich wiederum in bekannter Weise eine Leiterschleife, die insbesondere überirdisch geschlossen wird, was fertigungstechnisch einfach zu erreichen ist.

Eine entsprechende Aufsicht einer solchen Induktoranordnung ergibt sich aus Figur 4. Es sind hier insgesamt acht Sektionen I, II, ..., VIII mit unterschiedlichen Abständen aᵢ der Induktorleitungen 10/20 eingetragen. Zu beachten ist, dass für die Sektionen I, II, ..., VIII jeweils separat einzelne Kompensationsmaßnahmen der Leitungen unter Berücksichtigung der veränderten Resonanzlängen durchgeführt werden.

In der nachfolgenden Tabelle sind die Induktivitätsbeläge einer Doppelleitung, d.h. Hin- und Rückleiter des Induktors, angegeben. Wie erwähnt variieren diese in Abhängigkeit vom Abstand aᵢ zwischen etwa 0,46 und 1,61 µH/m. Dabei ist der Einfluss unterschiedlicher Reservoir-Leitfähigkeiten sehr gering. Der Induktor als ganzes stellt eine Serienschaltung von Serienresonanzkreisen dar.

Ein Serienkreis wird durch den Leitungsabschnitt mit der Resonanzlänge L_{R} gebildet. Idealerweise wären daher alle Serienkreise bei derselben Frequenz resonant. Damit würden die geringst möglichen Spannungen entlang des Induktors erhalten. Abschnittsweise variierende Abstände führen aber bei Induktoren konstanter Resonanzlänge zu einer abschnittsweise unvollständigen Kompensation, was zu erhöhten Anforderungen an die Spannungsfestigkeit des Dielektrikums zwischen Filamentgruppen führt. Unter Umständen kann es ansonsten zu Durchschlägen oder gar zur Zerstörung des Induktors kommen.

Abhilfe kann dadurch geschaffen werden, indem in den einzelnen Abschnitten die Resonanzlänge und damit die Kapazität dieses Abschnittes an den dort vorliegenden Induktivitätsbelag angepasst werden.

**Tabelle:**

| Entfernung der Leiter [m] | Reservoir-Widerstand [Ωm] | Heizleistungsrate [W/m] | Induktivität (analytisch) [µH/m] | Induktivität (FEM) [µH/m] | Resonanzlänge @ 20kHz [m] |
|---|---|---|---|---|---|
| 0.25 | 555 | 2.5 | 0.456 | 0.456 | 37.1 |
| 5 | 555 | 111 | 1.055 | 1.055 | 24.4 |
| 10 | 555 | 356 | 1.194 | 1.193 | 22.9 |
| 15 | 555 | 688 | 1.275 | 1.273 | 22.2 |
| 50 | 555 | 4059 | 1.516 | 1.490 | 20.5 |
| 100 | 555 | 8874 | 1.564 | 1.569* | 20.0 |
| 100 | 2*555 | 6859 | 1.564 | 1.608* | 19.8 |
| 67 | 2*555 | 4067 | 1.574 | 1.552 | 20.1 |

In Spalte 1 der Tabelle ist der Abstand der Induktionsleitungen in m, in Spalte 2 die Resistivität der des Reservoirs in m, in Spalte 3 die eingebrachte elektrische Leistung in W/m, n Spalte 4 und die Induktivität in µH/m (analytisch und mittels FEM berechnet) und in Spalte 6 die Resonanzlänge i m für eine Oszillatorfrequenz von 20kHz aufgetragen.

Es ist ersichtlich, dass mit größer werdendem Abstand der Induktorleitungen die Heizleistungsrate als elektrische Verlustleistung ansteigt. In Umkehrung ergibt sich daraus, dass bei vergleichsweise geringem Abstand der Induktorleitungen nur eine geringe Verlustleistung anfällt, da sich bei nahe nebeneinander liegenden Leitungen die elektromagnetischen Felder - wie bei dem vertikal geführten Hin- und Rückleiterpaar 5 - weitestgehend kompensieren und damit keine induktive Heizungswirkung entsteht. Dieser Effekt kann bedarfsweise ausgenutzt werden. Gleichermaßen ändert sich dabei die Resonanzlänge L_{R} der Leitung, die entsprechend angepasst werden muss wie es im Einzelnen in der älteren Anmeldung AZ 10 2007 008 282.6 dargestellt ist.

In der Tabelle sind also die für den jeweiligen Abstand von Hin- und Rückleiter angepassten Resonanzlängen gelistet, um abschnittsweise dieselbe Resonanzfrequenz, beispielsweise 20 kHz, zu erhalten. Die relative Änderung der Resonanzlänge ist proportional zu 1/sqrt (Induktivitätsbelag). Dies bedeutet, dass die Resonanzlänge in den vertikalen Abschnitten Induktorabstand von z. B. 0,25 m etwa doppelt so groß ist, wie bei einem nominellen Induktorabstand von 100 m. Entsprechende Änderungen ergeben sich beispielsweise bei einer Resonanzfrequenz von 100 kHz. Im Einzelnen werden Resonanzfrequenzen zwischen 1 und 500 kHz als geeignet angesehen, wobei bei den Berechnungen einerseits 10 kHz und andererseits 100 kHz gewählt wurden.

Wie einleitend bereits erwähnt, ist die Kompensation der Induktorleitungen Gegenstand der älteren Patentanmeldung AZ 10 2007 008 282.6 und dort bereits im Einzelnen beschrieben, worauf hier ausdrücklich Bezug genommen wird. Insbesondere können dazu so genannte Multifilamentleiter entsprechend Figur 5 verwendet werden, wozu wiederum auf die ältere Patentanmeldung AZ 10 2008 036 832.3 verwiesen wird.

In letzterem Zusammenhang wird auf die Figuren 5 und verwiesen: Figur 5 zeigt den schematischen Aufbau der kompensierten Leiter für die Induktorleitungen mit verteilten Kapazitäten und Figur 6 den Querschnitt längs der Linie VI - VI. Die Leitungen werden aus Leitern 51 und 52 gebildet, die entsprechend Figur 6 Multifilament-Leitungen innerhalb einer Isolation 53 bilden. Die Resonanzlänge L_{R} kann dabei an den sich sektionsweise ändernden Abstand der Induktorleitungen angepasst werden.

Anhand Figur 7 wird verdeutlicht, dass bei einer Anordnung entsprechend Figur 2 eine beispielsweise besonders groß ausgebildete Dampfkammer 30 am Anfangsabschnitt des Injektionsrohres vorhanden sein kann. In diesem Fall empfiehlt es sich, die Oszillatorposition, d.h. den Generator 60, über Tage zu verschieben oder auch im Endbereich des Leiterpaares 10/20 anzuordnen. Die Leitungen werden in diesem Fall mit einer unterirdischen Leiterschleife 15 geschlossen, die auch direkt hinter der Dampfblase angeordnet sein kann.

In Figur 7 und 8 sind entsprechende Schemata als Aufsicht dargestellt. Aus diesen beiden Figuren wird insbesondere deutlich, dass das erfindungsgemäße Konzept auch zur Nachrüstung bestehender Bitumen oder Schwerstöl-Förderanlagen geeignet ist. In der Praxis können bestimmte Gebiete von Ölsandlagerstätten bereits mit dem bekannten SAGD-Verfahren ausgebeutet worden sein, wobei sich in den bereits ausgebeuteten Bereichen üblicherweise große Dampfblasen ausbilden. Durch eine Vorrichtung mit "mobilem" Hochfrequenzgenerator 60 ist es möglich, die Induktoranordnung vom Anfangsabschnitt der Injektions-/Förderrohr-Vorrichtung zu verschieben und nach vorne zu verlagern. Genauso gut ist es möglich, die Oszillatorposition im Endbereich des Rohrpaares vorzusehen. In diesem Fall wird dann die Induktor-Leiterschleife vorteilhafterweise immer unterirdisch geschlossen

In Figur 9 ist eine Anordnung dargestellt, bei der entsprechend Figur 1 eine Vertikalbohrung 12 etwa in der Mitte des gezeigten Reservoirs 100 vorhanden ist. An einem dort befindlichen Oszillator 60 ist wiederum ein Leiterpaar 5 in die Vertikalbohrung 12 eingebracht. Beim Erreichen der Lagerstätte 100 ist nunmehr eine solche Verzweigung 25 vorhanden, bei der die Horizontalleiter 110, 120 diametral in entgegengesetzte Richtungen - also mit größer werdenden Abstand - verlaufen und jeweils dort abschließend über Elektroden 111 und 121 geerdet sind.

Die zugehörige Verteilung der Heizleistung bei dieser Geometrie wurde auch für diesen Fall mittels FEM (Finite Elemente Methoden) berechnet werden und ergab befriedigende Randbedingungen.

Es ist bei einer solchen Verlegung der Induktorleitungen auch möglich, die nicht isolierten Leiterenden aus dem Reservoir heraus in Bereiche höherer elektrischer Leitfähigkeit zuführen. Beispielsweise bieten sich dafür wasserführende Schichten außerhalb des Reservoirs, beispielsweise im Overburden oder Underburden an.

In der Figur 10 ist schließlich eine Modifikation einer Anlage gemäß Figur 1b mit Anordnungen gemäß Figur 9 dargestellt, bei der ein zweidimensionales 200 aus einzelnen Induktoren gebildet ist. Die Induktoren sind mit auseinanderlaufenden Leitungen hintereinander und in zwei Reihen nebeneinander dargestellt. Über der Lagerstätte 100 sind dabei ganz entsprechend zwei jeweils zwei Reihen von Oszillatoren 60, 60', 60", ... vorhanden, von denen jeweils Leiterpaare 5, 5', 5'', ... senkrecht durch das Deckgebirge zur Lagerstätte 100 verlaufen und sich über entsprechende Reihen von Verzweigungen 25, 25', 25'', ... in entgegengesetzte Richtungen abzweigen.

Durch Gegeneinanderschaltungen solcher Anordnungen lässt sich die Verlustleistung minimieren und damit die umgesetzte Heizleistung optimieren.

Spezifisch für das in Figur 10 dargestellte zweidimensionale Array ist, dass es aus einer Vielzahl von Antennen besteht, die in Figur 10 konkret durch die einzelnen Induktorpaare 110ᵢⱼ/120ᵢⱼ, gebildet sind, welche individuell nach Stromamplitude und Phase angesteuert werden können. Dazu ist jedem Induktorpaar ein eigener Generator aus der Gruppe der in Figur 10 dargestellten arraymäßig verteilten Generatoren 60ᵢⱼ zugeordnet.

Insgesamt ist festzuhalten, dass nunmehr die Hin- und Rückleiter der Induktorleitungen im Deckgebirge bis zur Tiefe der Lagerstätte im Wesentlichen vertikal geführt sind und im Vergleich zur Längenausdehnung der Leitungen einen geringem lateralen Abstand a von höchstens 10 m, insbesondere aber weniger als 5 m haben. Vorzugsweise sind die Induktorleitungen in der Lagerstätte horizontal geführt und bereichsweise unterschiedliche Abstände haben, womit die Leistungsverteilung veränderbar ist. Werden die im Deckgebirge senkrecht verlaufenden elektrischen Hin- und Rückleiter zu einem Leitungspaar zusammengefasst, kann das Leitungspaar in einer einzigen Bohrung, die bis in das Reservoir hinabreicht, eingebracht und erst im Reservoir verzweigt werden. Im Deckgebirge entstehen dann keine Leistungsverluste.

## Patentansprüche

1. Anlage zur In-Situ-Gewinnung einer kohlenwasserstoffhaltigen Substanz aus einer unterirdischen Lagerstätte über wenigstens eine aus der Lagerstätte herausführende Produktionsrohrleitung, insbesondere zur Förderung von Bitumen oder Schwerstöl aus einem Reservoir unter einem Deckgebirge, unter Herabsetzung von deren Viskosität, wobei der Produktionsrohrleitung in der Lagerstätte Mittel für eine Induktionsheizung bezüglich der Umgebung der Produktionsrohrleitung zugeordnet sind, die einen elektrischen Hochleistungsgenerator außerhalb des Deckgebirges und Lagerstätte, einen elektrischer Hin- und Rückleiter sowie daran angeschlossene Induktorleitungen beinhalten, und die Hin- und Rückleiter (5) der Induktorleitungen (10, 20; 110, 120) im Deckgebirge (105) bis zur Tiefe der Lagerstätte (100) im Wesentlichen vertikal geführt sind und im Vergleich zur Längenausdehnung der Leitungen einen geringen lateralen Abstand (a) von höchstens 10 m haben, und **dadurch gekennzeichnet, dass** die im Reservoir (100) horizontal verlau-j,h4ben> fenden Induktorleitungen (10, 20; 110, 120) untereinander bereichsweise unterschiedliche Abstände (aᵢ) haben.

2. Anlage nach Anspruch 1, **dadurch gekennzeichnet, dass** die die Hin- und Rückleiter (5) für die beiden Induktorleitungen (10, 20; 110, 120) in parallelen Bohrungen (12, 12') mit einem Abstand von höchstens 10 m geführt werden.

3. Anlage nach Anspruch 2, **dadurch gekennzeichnet, dass** in den parallelen Bohrungen (12, 12') die Hin- und Rückleiter (5) für die beiden Induktorleitungen (10, 20; 110, 120) als kapazitiv kompensierte Leitungen geführt sind.

4. Anlage nach Anspruch 1, **dadurch gekennzeichnet, dass** die die Hin- und Rückleiter (5) für die beiden Induktorleitungen (10, 20; 110, 120) einen lateralen Abstand von maximal 0,25 m haben und in einer gemeinsam Bohrung (12) geführt sind.

5. Anlage nach Anspruch 4, **dadurch gekennzeichnet, dass** die gemeinsame Bohrung (12) einen Durchmesser < 0,5m hat, in dem die Hin- und Rückleiter (5) für die beiden Induktorleitungen in einem Abstand eng nebeneinander geführt sind.

6. Anlage nach Anspruch 5, **dadurch gekennzeichnet, dass** die Hin- und Rückleiter (5) für die beiden Induktorleitungen (10, 20; 110, 120) gegeneinander isoliert sind und eine gemeinsame Leitung bilden.

7. Anlage nach Anspruch 5 oder 6, **dadurch gekennzeichnet, dass** Hin- und Rückleiter (5) in der Bohrung (12) gegen- bzw. miteinander verseilt sind.

8. Anlage nach Anspruch 5 oder 6, **dadurch gekennzeichnet, dass** Hin- und Rückleiter (5) in der Bohrung (12) eine Koaxialleitung bilden.

9. Anlage nach einem der vorhergehenden Ansprüche, **dadurch gekennzeichnet, dass** in der einzigen Bohrung (12) mehrere Leiterpaare (5ᵢ) aus Hin-/Rückleiter für die Induktorleitungen (10 ᵢ /20 ᵢ; 110 ᵢ /120 ᵢ) geführt sind.

10. Anlage nach einem der Ansprüche 6 bis 8, **dadurch gekennzeichnet, dass** das zusammengefasste Leitungspaar (5) aus Hin - und Rückleiter für die Induktorleitungen (10, 20) im Reservoir (100) verzweigt wird.

11. Anlage nach Anspruch 10, **dadurch gekennzeichnet, dass** zur Verzweigung ein so genanntes Y-Junction (25) gebildet wird.

12. Anlage nach einem der vorhergehenden Ansprüche, **dadurch gekennzeichnet, dass** vom Oszillator (60) bis zum Reservoir (100) ein erster Abschnitt (A), im Reservoir ein zweiter Abschnitt (B) im Reservoir und im Endbereich mit Leiterschleife (15) und/oder Saline (11, 21) ein dritter Abschnitt (C) gebildet wird.

13. Anlage nach Anspruch 7 oder 8, **dadurch gekennzeichnet, dass** in den einzelnen Abschnitten (A, B, C) jeweils ein unterschiedlicher Aufbau der Leiter (5; 10, 20; 11, 21; 110, 120) gewählt sind.

14. Anlage nach Anspruch 14, **dadurch gekennzeichnet, dass** im ersten Abschnitt (A) Litzenleiter für das Hin-/Rückleiterpaar (5) verwendet werden.

15. Anlage nach Anspruch 13, **dadurch gekennzeichnet, dass** im zweiten Abschnitt (B) für die Induktorleitungen (10, 20; 110, 120) wirksam isolierte Leiter ("isolated single conductor") verwendet werden.

16. Anlage nach Anspruch 13, **dadurch gekennzeichnet, dass** im zweiten Abschnitt (B) für die Induktorleitungen (10, 20; 110, 120) kapazitiv kompensierte Leiter verwendet werden.

17. Anlage nach Anspruch 13, **dadurch gekennzeichnet, dass** im dritten Abschnitt (C) nicht isolierte Leiterenden vorhanden sind, die Elektroden (11, 21) zum Salinenbereich bilden.

18. Anlage nach Anspruch 17, **dadurch gekennzeichnet, dass** die Elektroden (11, 21) zusammen mit Salzanreicherungen einen elektrische Schleife bilden.

19. Anlage nach Anspruch 17, **dadurch gekennzeichnet, dass** die nicht isolierte Leiterenden (11, 21) vom Reservoir (100) in Schichten höherer elektrischer Leitfähigkeit, beispielsweise zu wasserführenden Schichten außerhalb des Reservoirs (100) geführt werden.

20. Anlage nach Anspruch 15, **dadurch gekennzeichnet, dass** am Ende von Abschnitt A die Induktorleitungen (110, 120) in die gleiche Richtung verlaufen.

21. Anlage nach Anspruch 15, **dadurch gekennzeichnet, dass** am Ende von Abschnitt A die Induktorleitungen (110, 120) in entgegengesetzte Richtung verlaufen.

22. Anlage nach Anspruch 21, **dadurch gekennzeichnet, dass** bei den Induktorleitungen (10, 20; 110, 120) im Reservoir (100) jeweils Sektionen(I - VIII) mit angepasster Resonanzlänge (L_{R}) gebildet sind, derart dass alle Sektionen bei derselben Frequenz resonant sind.

23. Anlage nach Anspruch 21, **dadurch gekennzeichnet, dass** "taube" bzw. ausgebeutete Gebiete der Lagerstätte (100), beispielsweise Bereiche mit einer Dampfblase (30), von den Induktorleitungen (10, 20; 110, 120) jeweils paarweise umgangen werden.

24. Anlage nach Anspruch 23, **dadurch gekennzeichnet, dass** die beiden Induktorleitungen (10, 20; 110, 120) im umgangenem Gebiet eng geführt sind und sich deren elektromagnetischen Felder somit kompensieren und der Heizleistungseintrag gering ist.

25. Anlage nach einem der vorhergehenden Ansprüche, **dadurch gekennzeichnet, dass** ein Array (160) von Leiterpaaren (110i, 120ᵢ) und Leistungsgeneratoren (60ij) gebildet ist.

26. Anlage nach Anspruch 25, **dadurch gekennzeichnet, dass** jedem Leistungsgenerator (60ij) ein Leiterpaar (110i, 120ᵢ) zugeordnet ist.

27. Anlage nach Anspruch 25, **dadurch gekennzeichnet, dass** das Array (160) mit der Ausrichtung der Leitungspaare (110, 120) in einem vorgegebenen Winkel zur Richtung der Förderrohre (102ᵢ), insbesondere quer dazu, angeordnet ist.

28. Anlage nach einem der vorhergehenden Ansprüche, **dadurch gekennzeichnet, dass** ein Leistungsgenerator (60) für mehrere Leitungspaare (110i, 120ᵢ) verwendbar ist.

29. Anlage nach Anspruch 25, **dadurch gekennzeichnet, dass** die Leistungsgeneratoren (60ᵢⱼ) des Arrays (160) umschaltbar sind.

30. Anlage nach einem der vorhergehenden Ansprüche, **dadurch gekennzeichnet, dass** die Leistungsgeneratoren Hochfrequenz-Oszillatoren (60ᵢⱼ) sind, die elektrische Leistung mit Frequenzen zwischen 1 und 500 kHz erzeugen

31. Anlage nach Anspruch 30, **dadurch gekennzeichnet, dass** die Frequenz ca. 10 kHz ist.

32. Anlage nach Anspruch 30, **dadurch gekennzeichnet, dass** die Frequenz ca. 100 kHz ist.

## Claims

1. Installation for the *in-situ* extraction of a substance containing hydrocarbons from an underground deposit via at least one production pipeline which leads out of the deposit, in particular for extracting bitumen or extra-heavy oil from a reservoir under a capping while reducing the viscosity thereof, wherein the production pipeline in the deposit is assigned means for induction heating of the production pipeline environment, said means comprising an electrical high-power generator outside of the capping and deposit, an electrical forward and return conductor, and inductor lines which are connected thereto and the forward and return conductors (5) of the inductor lines (10, 20; 110, 120) are guided essentially vertically in the capping (105) to the depth of the deposit (100) and, in comparison with the linear extent of the lines, have a small lateral distance (a) between them of maximally 10 m and **characterised in that** the inductor lines (10, 20; 110, 120) running horizontally in the reservoir (100) have regionally differing distances (aᵢ) between them.

2. Installation according to claim 1, **characterised in that** the forward and return conductors (5) for the two inductor lines (10, 20; 110, 120) are guided in parallel boreholes (12, 12') having a maximal distance between them of 10 m.

3. Installation according to claim 2, **characterised in that** the forward and return conductors (5) for the two inductor lines (10, 20; 110, 120) are guided as capacitively compensated lines in the parallel boreholes (12, 12').

4. Installation according to claim 1, **characterised in that** the forward and return conductors (5) for the two inductor lines (10, 20; 110, 120) have a maximal lateral distance between them of 0.25 m and are guided in a shared borehole (12).

5. Installation according to claim 4, **characterised in that** the shared borehole (12) has a diameter of < 0.5m, in which the forward and return conductors (5) for the two inductor lines are guided at a close distance to each other.

6. Installation according to claim 5, **characterised in that** the forward and return conductors (5) for the two inductor lines (10, 20; 110, 120) are insulated against each other and form a combined line.

7. Installation according to claim 5 or 6, **characterised in that** reverse lay stranding or same lay stranding applies for forward and return conductors (5) in the borehole (12).

8. Installation according to claim 5 or 6, **characterised in that** forward and return conductors (5) form a coaxial line in the borehole (12).

9. Installation according to one of the preceding claims, **characterised in that** a plurality of conductor pairs (5ᵢ) comprising forward/return conductors for the inductor lines (10ᵢ/20ᵢ; 110ᵢ/120ᵢ) are guided in the single borehole (12).

10. Installation according to one of claims 6 to 8, **characterised in that** the combined line pair (5) comprising forward and return conductors for the inductor lines (10, 20) is split in the reservoir (100).

11. Installation according to claim 10, **characterised in that** a so-called Y junction (25) is formed for the branch point.

12. Installation according to one of the preceding claims, **characterised in that** a first section (A) is formed from the oscillator (60) to the reservoir (100), a second section (B) in the reservoir is formed in the reservoir, and a third section (C) including conductor loop (15) and/or saline (11, 21) is formed in the end region.

13. Installation according to claim 7 or 8, **characterised in that** a different structure of the conductor (5; 10, 20; 11, 21; 110, 120) is selected in each case in the individual sections (A, B, C).

14. Installation according to claim 14, **characterised in that** stranded conductors are used for the forward/return conductor pair (5) in the first section (A).

15. Installation according to claim 13, **characterised in that** active insulated conductors (insulated single conductors) are used for the inductor lines (10, 20; 110, 120) in the second section (B).

16. Installation according to claim 13, **characterised in that** capacitively compensated conductors are used for the inductor lines (10, 20; 110, 120) in the second section (B).

17. Installation according to claim 13, **characterised in that** non-insulated conductor ends are provided in the third section (C), forming electrodes (11, 21) in the saline region.

18. Installation according to claim 17, **characterised in that** the electrodes (11, 21) form an electrical loop in conjunction with salt enrichments.

19. Installation according to claim 17, **characterised in that** the non-insulated conductor ends (11, 21) are guided from the reservoir (100) into layers of greater electrical conductivity, e.g. to water bearing layers outside of the reservoir (100).

20. Installation according to claim 15, **characterised in that** the inductor lines (110, 120) run in the same direction at the end of section A.

21. Installation according to claim 15, **characterised in that** the inductor lines (110, 120) run in opposing directions at the end of section A.

22. Installation according to claim 21, **characterised in that** sections (I - VIII) having an adapted resonance length (L_{R}) in each case are formed along the inductor lines (10, 20; 110, 120) in the reservoir (100), such that all sections are resonant at the same frequency.

23. Installation according to claim 21, **characterised in that** "dead" or exploited regions of the deposit (100), e.g. regions containing a steam pocket (30), are bypassed by the inductor lines (10, 20; 110, 120) that run as a pair in each case.

24. Installation according to claim 23, **characterised in that** the two inductor lines (10, 20; 110, 120) in the bypassed region are guided closely together and their electromagnetic fields therefore compensate for each other and the heat output level is limited.

25. Installation according to one of the preceding claims, **characterised in that** an array (160) of conductor pairs (110ᵢ, 120ᵢ) and power generators (60ᵢⱼ) is formed.

26. Installation according to claim 25, **characterised in that** each power generator (60ᵢⱼ) is assigned a conductor pair (110ᵢ, 120i).

27. Installation according to claim 25, **characterised in that** the array (160) with the orientation of the line pairs (110, 120) is arranged at a predefined angle, in particular transversely, relative to the direction of the extraction pipes (102ᵢ).

28. Installation according to one of the preceding claims, **characterised in that** a power generator (60) can be used for a plurality of line pairs (110ᵢ, 120ᵢ).

29. Installation according to claim 25, **characterised in that** the power generators (60ᵢⱼ) of the array (160) can be switched.

30. Installation according to one of the preceding claims, **characterised in that** the power generators are high-frequency oscillators (60ᵢⱼ) which generate electrical power at frequencies between 1 and 500 kHz.

31. Installation according to claim 30, **characterised in that** the frequency is approximately 10 kHz.

32. Installation according to claim 30, **characterised in that** the frequency is approximately 100 kHz.

## Revendications

1. Installation d'extraction in situ d'une substance hydrocarbonée d'un gisement souterrain par au moins une conduite de production sortant du gisement, notamment pour le transport de bitume ou d'huile lourde d'un réservoir sous un terrain de recouvrement, en en abaissant la viscosité, dans laquelle il est associé à la conduite de production dans le gisement des moyens de chauffage par induction par rapport à ce qui entoure la conduite de production, qui comporte un générateur électrique de grande puissance à l'extérieur du terrain de recouvrement et du gisement, un conducteur électrique allant et revenant, ainsi que des lignes d'inducteur qui y sont raccordées, et les conducteurs (5) allant et revenant des lignes ( 10, 20; 110, 120 ) d'inducteur étant guidés sensiblement verticalement dans le terrain ( 105 ) de recouvrement jusqu'à la profondeur du gisement ( 100 ) et ayant, en comparaison de l'étendue en longueur des lignes, un intervalle ( a ) latéral plus petit d'au plus 10 m, et **caractérisée en ce que** les lignes ( 10, 20; 110, 120 ) d'inducteur s'étendant horizontalement dans le réservoir ( 100 ) ont des intervalles ( aᵢ ) différents entre eux endroit par endroit.

2. Installation suivant la revendication 1, **caractérisée en ce que** les conducteurs ( 5 )allant et revenant pour les deux lignes ( 10, 20; 110, 120 ) d'inducteur sont guidés dans des forages ( 12, 12' ) parallèles ayant un intervalle de 10 m au plus.

3. Installation suivant la revendication 2, **caractérisée en ce que**, dans les forages ( 12, 12' ) parallèles, les conducteurs ( 5 ) allant et revenant pour les deux lignes ( 10, 20; 110, 120 ) d'inducteur sont guidés sous la forme de lignes à compensation capacitive.

4. Installation suivant la revendication 1, **caractérisée en ce que** les conducteurs (5)allant et revenant pour les deux lignes ( 10, 20; 110, 120 ) d'inducteur ont un intervalle latéral de 0,25 m au maximum et sont guidés dans un forage ( 12 ) commun.

5. Installation suivant la revendication 4, **caractérisée en ce que** le forage ( 12 ) commun a un diamètre inférieur à 0,5 m, dans lequel les conducteurs ( 5 ) allant et revenant pour les deux lignes d'inducteur sont guidés l'un à côté de l'autre à un intervalle étroit.

6. Installation suivant la revendication 5, **caractérisée en ce que** les conducteurs ( 5 )allant et revenant pour les deux lignes ( 10, 20; 110, 120 ) d'inducteur sont isolés l'un par rapport à l'autre et forment une ligne commune.

7. Installation suivant la revendication 5 ou 6, **caractérisée en ce que** des conducteurs (5)allant et revenant sont contre-câblés ou câblés entre eux dans le forage ( 12 ).

8. Installation suivant la revendication 5 ou 6, **caractérisée en ce que** des conducteurs ( 5 ) allant et revenant forment une ligne coaxiale dans le forage ( 12 ).

9. Installation suivant l'une des revendications précédentes, **caractérisée en ce que** plusieurs paires ( 5ᵢ ) de conducteurs allant et revenant pour les lignes ( 10 ᵢ /20 ᵢ; 110 ᵢ /120 ᵢ ) d'inducteur sont guidées dans le forage ( 12 ) unique.

10. Installation suivant l'une des revendications 6 à 8, **caractérisée en ce que** la paire ( 5 ) réunie de conducteurs allant et revenant pour les lignes ( 10, 20 ) d'inducteur se ramifie dans le réservoir ( 100 ).

11. Installation suivant la revendication 10, **caractérisée en ce que** l'on appelle une jonction ( 25 ) Y est formée pour la ramification.

12. Installation suivant l'une des revendications précédentes, **caractérisée en ce qu'**il est formé de l'oscillateur ( 60 ) au réservoir ( 100 ) une première partie ( A ) dans le réservoir, une deuxième partie ( B ) dans le réservoir et dans la zone d'extrémité, ayant une boucle ( 15 ) de conducteur et/ou une saillie ( 11, 21 ), une troisième partie ( C ).

13. Installation suivant la revendication 7 ou 8, **caractérisée en ce qu'**il est prévu une structure différente des conducteurs ( 5; 10, 20; 11, 21; 110, 120 ) dans les diverses parties ( A, B, C ).

14. Installation suivant la revendication 13, **caractérisée en ce que** des conducteurs tressés sont utilisés pour la paire ( 5 ) de conducteurs allant et revenant dans la première partie ( A ).

15. Installation suivant la revendication 13, **caractérisée en ce que** des conducteurs isolés d'une manière efficace ( "isolated single conductor" ) sont utilisés dans la deuxième partie ( B ) pour les lignes ( 10, 20; 110, 120 ) d'inducteur.

16. Installation suivant la revendication 13, **caractérisée en ce que** des conducteurs à compensation capacitive sont utilisés dans la deuxième partie ( B ) pour les lignes ( 10, 20; 110, 120 ) d'inducteur.

17. Installation suivant la revendication 13, **caractérisée en ce que** des extrémités de conducteur non isolées, qui forment les électrodes ( 11, 20 ) pour la zone saline, sont présentes dans la troisième partie ( C ).

18. Installation suivant la revendication 17, **caractérisée en ce que** les électrodes ( 11, 21 ) forment ensemble avec des enrichissements en sel une boucle électrique.

19. Installation suivant la revendication 17, **caractérisée en ce que** les extrémités ( 11, 21 ) non isolées des conducteurs vont du réservoir ( 100 ) à des couches de grande conductivité électrique, par exemple à des couches aquifères, à l'extérieur du réservoir ( 100 ).

20. Installation suivant la revendication 15, **caractérisée en ce que** les lignes ( 110, 120 ) de conducteur s'étendent dans la même direction à l'extrémité de la sortie A.

21. Installation suivant la revendication 15, **caractérisée en ce que** les lignes ( 110, 120 ) de conducteur s'étendent dans des sens opposés à l'extrémité de la partie A.

22. Installation suivant la revendication 21, **caractérisée en ce que**, pour les lignes ( 10, 20; 110, 120 ) d'inducteur dans le réservoir ( 100 ), il est formé respectivement des sections ( I - VIII ) de longueur ( L_{R} ) de résonance adaptée, de manière à ce que toutes les sections soient résonantes à la même fréquence.

23. Installation suivant la revendication 21, **caractérisée en ce que** des domaines "stériles" ou épuisés du gisement ( 100 ), par exemple des domaines ayant une bulle ( 30 ) de vapeur, sont contournés respectivement par paire par les lignes ( 10, 20; 110, 120 ) d'inducteur.

24. Installation suivant la revendication 23, **caractérisée en ce que** les deux lignes ( 10, 20; 110, 120 ) d'inducteur sont guidées en étant étroitement près l'une de l'autre dans le domaine contourné et ainsi leur champ électromagnétique se compense et l'apport de puissance calorifique est petit.

25. Installation suivant l'une des revendications précédentes, **caractérisée en ce qu'**il est formé un réseau ( 160 ) de paires ( 110i, 120ᵢ ) de conducteurs et de générateurs ( 60ij ) de puissance.

26. Installation suivant la revendication 25, **caractérisée en ce qu'**une paire ( 110i, 120ᵢ ) de conducteurs est associée à chaque générateur ( 60ij ) de puissance.

27. Installation suivant la revendication 25, **caractérisée en ce que** le réseau ( 160 ) est disposé alors que la direction des paires ( 110, 120 ) de lignes fait un angle prescrit avec la direction des tuyaux ( 102ᵢ ) d'extraction, en y étant notamment transversale.

28. Installation suivant l'une des revendications précédentes, **caractérisée en ce que** le générateur ( 60 ) de puissance peut être utilisé pour plusieurs paires ( 110i, 120ᵢ ) de lignes.

29. Installation suivant la revendication 25, **caractérisée en ce que** les générateurs ( 60ij ) de puissance du réseau ( 160 ) sont commutables.

30. Installation suivant l'une des revendications précédentes, **caractérisée en ce que** les générateurs de puissance sont des oscillateurs ( 60ij ) de haute fréquence qui produisent de la puissance électrique à des puissances comprises entre 1 et 500 kHz.

31. Installation suivant la revendication 30, **caractérisée en ce que** la fréquence est d'environ 10 kHz.

32. Installation suivant la revendication 30, **caractérisée en ce que** la fréquence est d'environ 100 kHz.
